# EUROPÄISCHE PATENTSCHRIFT

(11) **EP 0 125 367 B1**
(45) Veröffentlichungstag und Bekanntmachung des Hinweises auf die Patenterteilung: **16.09.1987**
(21) Anmeldenummer: 83710024.7
(22) Anmeldetag: 04.05.1983
(51) Int. Cl.: B21D 43/11

(54) **Zangen-Vorschubgerät an Pressen oder dergleichen**
Gripper feeding device for presses or the like
Dispositif d'avancement à pinces sur des presses ou des machines-outils similaires

(43) Veröffentlichungstag der Anmeldung: 21.11.1984
(73) Patentinhaber: E. Bruderer Maschinenfabrik AG, CH-9320 Frasnacht/Arbon (CH)
(72) Erfinder: Leinhaas, Werner, Ing.-grad., D-6460 Gelnhausen (DE)
(74) Vertreter: Büchel, Kurt F., Dr.

## Beschreibung

Die Erfindung betrifft ein Zangenvorschubgerät für Blechbänder; Blechstreifen oder Profile zu Pressen, Scheren oder dgl. Werkzeugmaschinen mit zwei auf der Zuführungsseite der Presse in Verstellrichtung im Abstand zueinander einstellbar angeordneten Vorschubzangen und damit verbundenen, umkehrbaren Antriebsmittel für den zwischen zwei Pressenhüben ausführbaren Vor- und Rücklauf der Vorschubzangen, wobei bei jedem durch die Antriebsmittel vermittelten Hub, unabhängig von der Bewegungsrichtung, lediglich eine der beiden Vorschubzangen transportierend eingestellt ist.

Ein ähnliches Gerät wurde durch die DE-OS 18 11 302 bekannt, wobei jedoch als grundsätzliches Merkmal hervorgehoben werden muss, dass der Antrieb der beiden in veränderlichem Abstand zueinander angeordneten Vorschubzangen nur partiell über eine bestimmte Wegstrecke gleichgerichtet ist, nach deren Zurücklegung der zweite Spannkopf einen Rückwärtshub bei geöffneter Zange ausführt.

Im allgemeinen ist vorgesehen, dass der Vorwärts- und der Rückwärtshub eines Spannkopfes untereinander und der Vorwärts- und der Rückwärtshub des anderen Spannkopfes gleich sind, und der Vorwärtshub jedes Spannkopfes mit dem Rückwärtshub des anderen Spannkopfes gleichphasig ist.

Als Antrieb wird ein umstellbarer, hydraulischer Motor verwendet, wobei eine Steuereinrichtung einen ersten Schalter besitzt, welcher dem von einem der Spannköpfe getragenen Greifer und einem zweiten Schalter, welcher dem vom anderen Spannkopf getragenen Greifer zugeordnet ist. Jeder dieser Schalter ist durch den zugeordneten Greifer betätigbar und steuert die Funktion des anderen Greifers derart, dass beim Einspannen des Gutes in einem Greifer der andere Greifer das Gut freigibt. Dabei wird die Antriebsrichtung derart geschaltet, dass diese umgesteuert wird, wenn einer der Schalter durch den ihm zugeordneten einspannenden Greifer betätigt wird.

Die Stellungen der Spannköpfe am Ende ihres Vorwärts- und Rückwärtshubes werden durch deren Angriff an je einem Anschlag bestimmt, wobei die Anschläge im Abstand voneinander angeordnet sind. Die Funktion dieses Gerätes ist durch die Gleichzeitigkeit der Bewegung von Vor- und Rückwärtshub, sowie den daraus resultierenden Steuerungsaufwand als kompliziert und aufwendig zu betrachten. Es konnte sich schon aus diesem Grund nicht in der Praxis einführen.

Des weiteren ist aus der DE-PS 1 265 106 bekannt, dass die beiden Vorschubzangen in Vorschubrichtung hintereinander angeordnet und ihre Vorschubwege ebenfalls hintereinander liegen. Der Antrieb der Zangen erfordert aber jeweils einen eigenen Antrieb, der für jede Zange einen eigenen Anschlag und ein eigenes Dämpfungssystem benötigt, woraus, zusammengefasst, für jede Zange ein erhöhter Energieverbrauch resultiert.

Darüberhinaus ist für die vorgenannten Systeme festzuhalten, dass das Transportgut linear beschleunigt und abgebremst werden muss. Dies erfordert eine hohe Klemm- bzw. Haltekraft der Zangen, damit das Vorschubgut nach erfolgtem Vorschubhub beim Abbremsen in den Haltezangen nicht weiterrutscht und hierbei die geforderte Vorschubtoleranz aufhebt.

Auch ist festzuhalten, dass diese Geräte aufgrund ihrer linearen Beschleunigung bereits grundsätzlich eine hohe Vorschubkraft benötigen.

Dies berücksichtigend ist es Aufgabe dieser Erfindung, ein Zangenvorschubgerät nach der eingangs beschriebenen Art zu nennen, das auf einfachste Weise die Einstellung des Vorschubweges und dessen Richtung sowie des Abstandes der Vorschubzangen zueinander bei minimaler Vorschubkraft in praktisch beliebiger Band- bzw. Streifenbreite und -dicke zulässt.

Die Lösung dieser Aufgabe sieht vor, dass für den Transport des Bandes jeder Vorschubzange je ein durch eine gemeinsame Führungsbahn geführter Tragschlitten durch je einen Kurbeltrieb antreibbar zugeordnet ist, dass jeder Kurbeltrieb aus einem, mit verstellbarem Kurbelradius ausgebildeten Kurbelrad, einem Tragschlitten für eine Vorschubzange und einer das Kurbelrad mit dem Tragschlitten verbindenden Kurbelschwinge besteht, wobei die Kurbelräder auf zwei Wellen angeordnet, die andernends mit je einem Kettenrad versehen, sowie beide Kettenräder durch einen Endlostrieb verbunden sind und dieser dem bewegungsumkehrbaren Antriebsmittel angeschlossen ist, dass der Abstand der Tragschlitten voneinander durch ein gemeinsames Verstellmittel für die Einstellung der Kurbelradien synchron, gegenläufig oder auseinanderlaufend, über deren Kurbelschwingen, die jeweils das Kurbelschwenklager und das Schlittenschwenklager verbinden, einstellbar ist, und die Weglänge des Vor- und Rücklaufes bestimmt. Desweiteren ist vorgesehen, dass die Kurbelräder an der Rückwand ausgebildeten Lagern eines Getriebekastens angeordnet sind, und dass das Verstellmittel in einem mittig zwischen den Kurbellagern angeordneten dritten Lager getragen ist und mit einem Kegelrad endet, das seinerseits bei voreingestellten, den maximalen Zangenabstand bestimmenden Kurbelradien, in zur Achse des Verstellmittels rechtwinklig und gleichachsig angeordnete, mit Gewindespindel versehene Kegelräder eingreift, die ihrerseits in die in dieser Lage in diametral entgegengesetzt gerichtete, in Gleitnuten der Kurbelräder in mit den Spindeln korrespondierenden Gewinden, versehenen Gleitstücke eingreifen, wobei diese-jeweils in entgegengesetzter Richtung - bei Betätigung des Antriebes des dem Verstellmittel verbundenen Kegelrades gleitend einstellbar sind.

Der Transport des Blechbandes durch die mit den Vorschubzangen verbundenen Tragschlitten durch das Antriebsmittel über je einen Tragschlitten zugeordneten Kurbeltrieb hat den Vorteil, dass die lineare Bewegung des Antriebsmittels durch umsetzen in zwei gleichgerichtete Drehbewegungen auf die Kurbeltriebe, einen sinusförmigen Verlauf der Geschwindigkeit der Vorschubzangen über ihren Vor- und Rücklauf bedingt.

Dies bedeutet, eine weichere Beschleunigung und eine weichere Abbremsung der Vor- und Rücklaufbewegung der Vorschubzangen. Dadurch wird die Antriebsleistung für den Transport reduziert, so dass die Antriebzylinder kleiner gewählt und die Klemmkräfte in den Vorschubzangen geringer gehaltenwerden können.

Es wird empfohlen, je nach Leistungsbedarf, eine Regulierung des Arbeitsmediums für das bzw. die Antriebsmittel vorzusehen, um eine optimale Antriebsleistung einzustellen.

Zur Erhöhung der Vorschubleistung kann weiter vorgesehen werden, mehrere Vorschubtakte hintereinander zu vollziehen, da, bei diesem System, für den leeren Zangenrücklauf praktisch keine Zeit und Energieverluste gegeben sind.

Die Ausbildung des Kurbeltriebs, seine Anordnung und die Verbindung über die weiter genannten Glieder mit dem Antriebsmittel ist relativ einfach und lässt einen breiten Einstellungsbereich der Kurbelradien und damit des Abstandes der mit den Tragschlitten verbundenen Vorschubzangen zu.

Die Einstellung erfolgt wie erwähnt durch ein gemeinsames Vestellmittel synchron, gegenläufig oder auseinanderlaufend, wobei es einer der wesentlichen Kriterien der Erfindung ist, dass der Abstand der Tragschlitten bzw. der Zangen die Weglänge des Vor- und Rücklaufes bestimmt. Das Verstellmittel ist zwischen den beiden Kurbellagern angeordnet, in das rechtwinklig und gleichachsig die Verstellmittel für die die Kurbelradien bestimmenden Gleitstücke eingreifen.

Zu dem bereits erwähnten Getriebekasten ist zu bemerken, dass dieser entlang der die Lager tragenden Rückwand und zwei beidseitig rechtwinklig anschliessenden Stirnseiten eine offene Längsseite bildet, wobei zwischen den Stirnseiten die auf zwei parallelen Ebenen tragende Führungsbahn angeordnet ist.

Zur näheren Definition des Antriebsmittels wird vermerkt, dass dieses für die in ihrem Abstand zueinander eingestellten Tragschlitten ein Antriebszylinder ist, der auf einer feststehend angeordneten Kolbenstange hubkonstant gleitend führbar ist.

Die Führung der Tragschlitten muss verkantfrei erfolgen. Bei der bereits vorgeschlagenen, auf zwei parallelen Ebenen tragenden Führungsbahn, bietet beispielsweise die Anordnung von insgesamt acht Stützrollen, die sich jeweils paarweise gegenüber stehen, eine sichere Führung.

Die Einhaltung des durch den Hub bestimmten Antriebsweges wird im übrigen dadurch gewährleistet, dass die Kurbelräder mit je zwei gegen je einen am Boden des Getriebekastens ausgebildeten Festanschlag richtbare Nocken zur Schwenk- bzw. Hubbegrenzung ausgerüstet sind.

Im Rahmen der konstruktiven Weiterbildung kann vorgeschlagen werden, dass zwischen den beiden parallelen Strängen des Endlostriebes zwei zu- und abschaltbare, gegenläufig gerichtete Antriebszylinder in Form von Arbeitszylindern angeordnet sind.

Darüberhinaus kann auf Wunsch jede Vorschubzange für sich selbst erstellt werden, was die Möglichkeit eines eventuell gewünschten unterschiedlichen Vorschubes erlaubt.

In diesem Zusammenhang wird als abändernde Ergänzung vorgesehen, dass jeweils eines der beiden über ein Kettenrad und eine Gewindespindel verstellbares, den Kurbelradius bestimmendes Gleitstück durch eine Kupplung vom Verstellmittel trennbar ausgebildet ist.

Das erfindungsgemässe Zangenvorschubgerät wird durch die beigefügte zeichnerische Darstellung einer beispielsweisen Ausführung näher erläutert.
Figur 1 zeigt das Gerät im Grundriss.
Figur 2 zeigt den Schnitt I/I durch Fig. 1 im Aufriss.
Figur 3 zeigt als Ausschnitt aus Fig. 1, geschnitten nach 111/111, die zur Lagefixierungsführung der Kurbelschwingen an den Kurbelscheiben gegebene Ausbildung in vergrösserter Darstellung.
Figur 4 zeigt den Schnitt II/II durch Fig. 1, ebenfalls im Aufriss, und zwar den gemeinsamen Antrieb der Verstellmechanismen für die Einstellung der Kurbelradien.

Das Zangenvorschubgerät ist in einem in seinem Grundriss einseitig offenen, Rahmenfunktion übernehmenden Getriebekasten 2 angeordnet, wobei zwischen den schmalen Stirnwänden 2', im Bereich der offenen Seite 2", eine oben und unten tragende Führungsbahn 3 für die beiden, mit je acht Stützrollen 4' ausgerüsteten Tragschlitten 4, die ihrerseits jeweils mit einer Vorschubzange 5 verbunden sind, angeordnet ist.

Die dieser offenen Seite 2" gegenüberliegende Wand 2"' ist Träger des Antriebes für den Verstellmechanismus der Kurbelradien 13. In der Wandung 2"' sind parallel zum Boden des Getriebekastens 2, in einer Ebene liegend, abstandsgleich drei Halslaqer 6, 7, 6 angeordnet, wobei die beiden äusseren Halslager 6 für die Aufnahme der jeweils aus einem Kettenrad 8, einer Welle 9 und einem Kurbelrad 10 bestehenden Einheit bestimmt sind, während das mittlere Lager 7 als Führung für das ausrückbare Verstellmittel 12 zur gemeinsamen, synchron verlaufenden, aber entgegengesetzt gerichteten Einstellung des Masses der Kurbelradien 13 an den beiden Kurbelrädern 10 dient. Die beiden Kettenräder 8 sind dabei durch einen Kettentrieb verbunden, wobei den beiden Trumms dieses Endlostriebes 14 jeweils ein korrespondierend zur Trummlaufrichtung auf einer feststehenden Kolbenstange 11 bewegbarer Antriebszylinder 15 lösbar verbindbar zugeordnet ist, der bei Erreichung der voreingestellten Endlage in entgegengesetzter Richtung antreibend umaeschaltet wird.

Das Verstellmittel 12 endet in einem Kegelrad 16, das seinerseits, bei voreingestelltem Kurbelradius 13 und dem hieraus resultierenden maximalen Zangenabstand, in zur Achse des Verstellmittels 12 allseitig, rechtwinklig und gleichachsig angeordnete Kegelräder 17 eingreift.

In den sich in dieser Lage diametral entgegengesetzt gerichteten Gleitnuten 27 des Kurbelrades 10 sind die mit Gewinde 19 versehenen Gleitstücke 18 führbar angeordnet, wobei diese, ausgehend von den mit den Kegelrädern 17 verbundenen Gewindespindeln 20, jeweils in entgegengesetzter Richtung gleitend einstellbar sind.

Die Gleitstücke 18 sind dabei jeweils Träger eines Kurbelschwenklagers 21 für die in umgekehrter Kröpfung zueinander, d.h. nach oben und nach unten auslenkend, schwenkbar angeordneten Kurbelschwingen 23. Das jeweils andere Ende der Kurbelschwingen 23 ist an einem an jedem Tragschlitten 4 angeordneten Schlittenschwenklager 22 ebenfalls verschwenkbar verbunden.

Die Ausbildung der Vorschubzange ist freibleibend und entspricht in der Regel bekannten Elementen dieser Art. Endliche Bänder 24 können wahlweise von rechts nach links oder von links nach rechts transportiert werden, je nachdem welche Zange und welche Transportrichtung angesteuert wird. Durch Festanschläge 25, die am Boden des Getriebekastens 2 angeordnet sind und die Nocken 26, die jeweils an einem Kurbelrad 10 ausgebildet sind, wird eine hohe Vorschubpräzision gewährleistet.

## Patentansprüche

1. Zangenvorschubgerät für Blechbänder (24), Blechstreifen oder Profile zu Pressen, Scheren oder dgl. Werkzeugmaschinen mit zwei auf der Zuführungsseite der Presse in Verstellrichtung im Abstand zueinander einstellbar angeordneten Vorschubzangen (5) und damit verbundenen, umkehrbaren Antriebsmittel (15) für den zwischen zwei Pressenhüben ausführbaren Vor- und Rücklauf der Vorschubzangen (5), wobei bei jedem durch die Antriebsmittel (15) vermittelten Hub, unabhängig von der Bewegungsrichtung, lediglich eine der beiden Vorschubzangen (5) transportierend eingestellt ist, dadurch gekennzeichnet,
dass für den Transport des Bandes (24) jeder Vorschubzange (5) je ein durch eine gemeinsame Führungsbahn (3) geführter Tragschlitten (4) eines Kurbeltriebs (10/23) antreibbar zugeordnet ist,
dass jeder Kurbeltrieb aus einem, mit verstellbarem Kurbelradius (13) ausgebildeten Kurbelrad (10), einem Tragschlitten (4) für eine Vorschubzange (5) und einer das Kurbelrad (10) mit dem Tragschlitten (4) verbindenden Kurbelschwinge (23) besteht, wobei die Kurbelräder (10) auf zwei Wellen (9) angeordnet, die andernends mit je einem Kettenrad (8) versehen, sowie beide Kettenräder (8) durch einen Endlostrieb (14) verbunden sind und dieser dem bewegungsumkehrbaren Antriebsmittel (15) angeschlossen ist,
dass der Abstand der Tragschlitten (4) voneinander, durch ein gemeinsames Verstellmittel (12) für die Einstellung der Kurbelradien (13) synchron, gegenläufig oder auseinanderlaufend, über deren Kurbelschwingen (23), die jeweils das Kurbelschwenklager (21) und das Schlittenschwenklager (22) verbinden, einstellbar ist und die Weglänge des Vor- und Rücklaufes bestimmt.

2. Zangenvorschussgerät nach Anspruch 1, dadurch gekennzeichnet, dass die Kurbelräder (10) in zwei an der Rückwand (2"') ausgebildeten Lagern (6) eines Getriebekastens angeordnet sind.

3. Zangenvorschussgerät (24) nach Anspruch 2, dadurch gekennzeichnet, dass das Verstellmittel (12) in einem mittig zwischen den Kurbellagern (6) angeordneten dritten Lager (7) getragen ist und mit einem Kegelrad (16) endet, das seinerseits, bei voreingestellten, den maximalen Zangenabstand bestimmenden Kurbelradien (13), in zur Achse des Verstellmittels (12) rechtwinklig und gleichachsig angeordnete, mit Gewindespindel (20) versehene Kegelräder (17) eingreift, die ihrerseits in die in dieser Lage in diametral entgegengesetzt gerichtete, in Gleitnuten (27) der Kurbelräder (10) in mit den Spindeln (20) korrespondierenden Gewinden (19) versehenen Gleitstücke (18) eingreifen, wobei diese - jeweils in entgegengesetzter Richtung - bei Betätigung des Antriebes des dem Verstellmittel (12) verbundenen Kegelrades (16) gleitend einstellbar sind.

4. Zangenvorschubgerät nach Anspruch 2, dadurch gekennzeichnet, dass der Getriebekasten (2) entlang der die Lager (6/7/6) tragenden Rückwand (2"') und zwei beidseitig rechtwinklig anschliessenden Stirnseiten (2') eine offene Längsseite (2") bildet, wobei zwischen den Stirnseiten (2') die auf zwei parallelen Ebenen tragende Führungsbahn (3) angeordnet ist.

5. Zangenvorschubgerät nach Anspruch 1 bis 4, dadurch gekennzeichnet, dass das Antriebsmittel für die in ihrem Abstand zueinander eingestellten Tragschlitten (4) ein Antriebszylinder ist, der auf einer feststehend angeordneten Kolbenstange (11) hubkonstant gleitend führbar ist.

6. Zangenvorschubgerät nach Anspruch 1 bis 4, dadurch gekennzeichnet, dass jeder Tragschlitten (4) auf der Führungsbahn (3) über beidseitig mehrere, in diese eingreifende Stützrollen (4') geführt ist, und das Schlittenschwenklager (22) um eine durch den Schwerpunkt des Schlittens führende Achse ausgebildet ist.

7. Zangenvorschubgerät nach Anspruch 2 bis 4, dadurch gekennzeichnet, dass die Kurbelräder (10) mit je zwei gegen je einen am Boden des Getriebekastens (2) ausgebildeten Festanschlag (25) richtbare Nocken (16) zur Schwenk- bzw. Hubbegrenzung ausgerüstet sind.

8. Zangenvorschubgerät nach Anspruch 1, dadurch gekennzeichnet, dass zwischen den beiden parallelen Strängen des Endlostriebes (14) zwei zu- und abschaltbare, gegenläufig gerichtete Antriebszylinder (15) in Form von Arbeitszylindern angeordnet sind.

9. Zangenvorschubgerät nach Anspruch 1 bis 5, dadurch gekennzeichnet, dass jeweils eines der beiden über ein Kettenrad (8) und eine Gewindespindel (20) verstellbares, den Kurbelradius (13) bestimmendes Gleitstück (18) durch eine Kupplung vom Verstellmittel (12) trennbar ausgebildet ist.

## Revendications

1. Appareil d'avancement par pinces pour bandes en tôle (24) ou profiles pour des presses, cisailles ou machines-outil pareilles, ayant deux pinces d'avancement (5) disposées sur le côté d'alimentation de la presse avec la direction d'avancement et l'écart entre eux réglables, et des organes de commande réversibles (15) raccordés à eux pour la marche avant et retour des pinces d'avancement (5) réalisable entre deux courses de la presse, à chaque course communiquée par les organes de commande (15), sans égard à la direction de mouvement, seulement une des deux pinces d'avancement (5) étant ajustée de façon à transporter, caractérisé en ce que pour le transport de la bande (24) un chariot porteur (4) d'une commande par bielle (10/23) guidé par un chemin de guidage commun (3) est coordonné de façon actionnable à chaque pince d'avancement (5), que chaque commande par bielle consiste en une roue à manivelle (10) à rayon de manivelle (13) réglable, un chariot porteur (4) pour une pince d'avancement (5) et une bielle oscillante (23) raccordant la roue à manivelle (10) au chariot porteur (4), les roues à manivelle (10) étant disposées sur deux arbres (9), dont chacun est pourvu à son autre bout d'une roue à chaîne (8), les deux roues à chaîne (8) étant jointes par une commande sans fin (14), celle-ci étant raccordée à l'organe de commande à mouvement réversible (15), que la distance entre les deux chariots porteurs (4) est réglable par un organe de réglage commun (12) pour le réglage des rayons de manivelle (13) de façon synchrone, en sens opposé ou divergeant, par les bielles oscillantes (23) des chariots porteurs (4) raccordant le palier de manivelle oscillant (21) au palier oscillant (22) du chariot, et détermine la longeur de la marche avant et retour.

2. Appareil d'avancement par pinces selon revendication 1, caractérisé en ce que les roues à manivelle (10) sont logées dans deux paliers (6) formés sur la paroi arrière (2"') d'une boîte d'engrenage.

3. Appareil d'avancement par pinces selon revendication 2, caractérisé en ce que l'organe de réglage (12) est porté dans un troisième palier (7) arrangé au milieu entre les paliers de manivelle (6) et se termine dans une roue conique (16), celle-ci, avec les rayons de manivelle (13) préreglés et déterminant la distance maximale entre les pinces, engrenant à son tour des roues coniques (17) disposées en angle droite et équiaxialement par rapport à l'axe de l'organe de réglage (12) et pourvues d'une tige filetée (20), qui engrènent à leur tour des pièces glissoires (18) de direction, dans cette position, diamétralement opposée, arrangées dans des rainures glissoires (27) des roues de manivelle (10) et ayant des filets (19) correspondant avec les tiges (20), les pièces glissoires (18) étant réglables de manière glissante, toujours en sens opposé, sur actionnement de la commande de la roue conique (16) raccordée à l'organe de réglage (12).

4. Appareil d'avancement par pinces selon revendication 2, caractérisé en ce que la boîte d'engrenage (2) forme le long de la paroi arrière (2"') portant les paliers (6, 7, 6) et entre deux parois frontales (2') y jointes des deux côtés en angle droit un côté longitudinal ouvert (2"), le chemin de guidage (3) portant sur deux plans parallèles étant disposé entre les parois frontales (2').

5. Appareil d'avancement par pinces selon les revendications 1 à 4, caractérisé en ce que l'organe de commande pour les chariots porteurs (4) à l'écart entre eux réglé est un cylindre de commande guidable sur une tige de piston stationnaire (11 ) de sorte à glisser de manière constante aux courses.

6. Appareil d'avancement par pinces selon les revendications 1 à 4, caractérisé en ce que chaque chariot porteur (4) est guidé sur le chemin de guidage (3) sur plusieurs rouleaux d'appui (4') engrenant le chemin de guidage (3) sur les deux côtés, et que le palier oscillant du chariot (22) est configuré autour d'un axe menant par le centre de gravité du chariot.

7. Appareil d'avancement par pinces selon les revendications 2 à 4, caractérisé en ce que les roues à manivelle (10) sont pourvues chacune de deux cames (16) dirigeables chacune contre une butée fixe (25) formée sur le fond de la boîte d'engrenage (2) pour limiter l'oscillation et les courses.

8. Appareil d'avancement par pinces selon revendication 1, caractérisé en ce que deux cylindres de commande (15) contre-courants enclen- chables et déclenchables ayant la forme de cylindres de travail sont disposés entre les deux brins parallèles de la commande sans fin (14).

9. Appareil d'avancement par pinces selon les revendications 1 à 5, caractérisé en ce que toujours une des deux pièces glissoires (18) réglables par une roue à chaîne (8) et une tige filetée (20), déterminant le rayon de manivelle (13) est formée de sorte à être séparable de l'organe de réglage (12) par un accouplement.

## Claims

1. Gripper feeder for sheet metal strips (24) or profiles for presses, shears, or similar machine tools, having two pairs of feed tongs (5) arranged on the feed side of the press in the direction of adjustment adjustably spaced from one another and reversible drive means (15) connected therewith for the forward and return movement of the feed tongs (5) performable between two strokes of the press, at each stroke imparted by the drive means (15), regardless of the direction of movement, only one of the two pairs of feed tongs (5) being adjusted for conveyance, characterized in that for the conveyance of the strip (24) one carrying slide (4) each of a crankshaft dirve (10/23) led through a common guideway (3) is drivably coordinated to a pair of feed tongs (5) that each crankshaft drive consists of a crank whell (10) with adjustable crank radius (13), a carrying slide (4) for a pair of feed tongs (5), and a crank arm (23) connecting the crank wheel (10) with the carrying slide (4), the crank wheels (10) being arranged on two shafts (9), which at their other ends are provided each with a sprocket wheel (8), both sprocket wheels (8) being connected by an endless drive (14), this being connected to the drive means (15) of reversible travel direction, and that the space between the carrying slides (4) is adjustable by a common means of adjustment (12) for setting the crank radii (13) through their crankshaft (23) connecting the crank swivel bearing (21) and the slide swivel bearing (22) for synchronous, opposite, or divergent motion, thereby determining the path length of the forward and return movements.

2. Gripper feeder according to claim 1, characterized in that the crank wheels (10) are placed in two bearings (6) formed on the rear wall (2"') of a gear box.

3. Gripper feeder according to claim 2, characterized in that the adjusting means (12) is supported in a third bearing (7) arranged centrally between the crank bearings (6) and ends in a bevel gear (16) which, with preadjusted crank radii (13) determining the maximum distance between the two pairs of tongs, engages bevel gears (17) provided with screws (20) and arranged rectangularly and coaxially with respect to the axis of the adjusting means (12), the bevel gears (17) on their turn engaging shoes (18) of in this position diametrically opposed direction provided in slide grooves (27) of the crank wheels (10) and having threads (19) corresponding with the screws (20) and, on actuation of the drive of the bevel gear (16) connected to the adjusting means (12), being, always in opposite direction, slidably adjustable.

4. Gripper feeder according to claims 1 to 4, characterized in that the gear box (2) forms an open longitudinal wall (2") along the rear wall (2"') carrying the bearings (6/7/6) and between the front walls (2') rectangularly connected therewith on both sides, the guideway (3) supporting on two parallel planes being arranged between the front walls (2').

5. Gripper feeder according to claims 1 to 4, characterized in that the drive means for the carrying slides (4) with the space between them adjusted is a drive cylinder guidable in a stationary piston rod (11) so as to slide constant in respect of the strokes.

6. Gripper feeder according to claims 1 to 4, characterized in that each carrying slide (4) is guided on the guideway (3) over idler pulleys (4') engaging the guideway (3) on both sides, and that the swivel slide bearing (22) is formed around an axis extending through the centre of gravity of the slide.

7. Gripper feeder according to claims 2 to 4, characterized in that the crank wheels (10) are provided each with two cams (16) directable against one fixed stop (25) each provided on the bottom of the gear box (2) for swivel and stroke limitation.

8. Gripper feeder according to claim 1, characterized in that between the two parallel strands of the endless drive (14) two oppositely directed drive cylinders (15) in the form of working cylinders are provided that may be switched on and off.

9. Gripper feeder according to claims 1 to 5, characterized in that always one of the shoes (18) adjustable through a sprocket whell (8) and a screw (20), determining the crank radius (13), is formed so as to be separable from the adjusting means (12) by a coupling.
